# EUROPÄISCHE PATENTSCHRIFT

(11) **EP 1 016 112 B1**
(45) Veröffentlichungstag und Bekanntmachung des Hinweises auf die Patenterteilung: **12.12.2001**
(21) Anmeldenummer: 98954194.1
(22) Anmeldetag: 14.09.1998
(51) Int. Cl.: H01H 71/10

(54) **ANORDNUNG ZUR GEWINNUNG EINER HILFSENERGIE FÜR EIN AUSLÖSESYSTEM UND VERWENDUNG DERSELBEN**
DEVICE FOR GENERATING AUXILIARY ENERGY FOR A TRIGGER SYSTEM, AND OPERATING MODE
DISPOSITIF POUR OBTENIR UNE ENERGIE AUXILIAIRE POUR UN SYSTEME DE DECLENCHEMENT, ET MODE D'EMPLOI

(30) Priorität: 16.09.1997 DE 19741659; 11.09.1998 DE 19843245
(43) Veröffentlichungstag der Anmeldung: 05.07.2000
(73) Patentinhaber: SIEMENS AKTIENGESELLSCHAFT, 80333 München (DE)
(72) Erfinder: HOCHGRAEF, Holger, D-16845 Ganzer (DE); BAUMGÄRTL, Ulrich, D-13509 Berlin (DE); RÖHL, Wolfgang, D-13503 Berlin (DE); MIZENER, Jeffery, C., D-12247 Berlin (DE)
(86) Internationale Anmeldenummer: DE9802774
(87) Internationale Veröffentlichungsnummer: WO9914779

(56) Entgegenhaltungen:
- EP-A- 0 168 340
- EP-A- 0 590 937
- US-A- 3 702 962

## Beschreibung

Die Erfindung betrifft einen Niederspannungs-Leistungsschalter mit einem Auslösesystem und einer Anordnung zur Gewinnung einer Hilfsenergie für den Betrieb des Auslösesystems, wobei der Niederspannungs-Leistungsschalter eine durch Federkraft betreibbare Antriebsvorrichtung zum Schließen wenigstens eines bewegbaren Schaltkontaktes und eine lösbare Verklinkungseinrichtung zur Aufrechterhaltung des geschlossenen Zustandes des Schaltkontaktes aufweist, und das Auslösesystem eine Auslöseschaltung zur Bewertung eines über den Schaltkontakt fließenden Stromes anhand vorgegebener Parameter und eine durch die Auslöseschaltung aktivierbare Schalteinrichtung zur Freigabe der Verklinkungseinrichtung mittels einer Betätigungseinrichtung zwecks Öffnung des Schaltkontaktes umfaßt.

Ein Niederspannungs-Leistungsschalter mit diesen Merkmalen entspricht einem handelsüblichen Konzept, wie es beispielsweise der EP 0 590 937 A2 zu entnehmen ist. Einzelheiten des mechanischen Teiles eines Niederspannungs-Leistungsschalters für hohe Schaltleistungen sind beispielsweise der DE 44 16 088 Cl zu entnehmen.

Die zum Betrieb des Auslösesystems benötigte Hilfsenergie kann nach zwei grundsätzlich verschiedenen Prinzipien bereitgestellt werden. Das eine dieser Prinzipien besteht in der Bereitstellung einer unabhängigen Hilfsenergiequelle, d. h. eine Batterie oder ein Anschluß an ein unabhängiges Hilfsnetz. Da Batterien eine beschränkte Lebensdauer aufweisen und ein Hilfsnetz ausfallen kann, wird häufig der Betrieb des Auslösesystems nach diesem Prinzip als nicht ausreichend zuverlässig angesehen.

Das weitere Prinzip besteht darin, daß die zum Betrieb des Auslösesystems benötigte Hilfsenergie aus dem selben Netz bezogen wird, in dem sich der Leistungsschalter befindet. In der Regel werden die zur Erfassung des über die Schaltkontakte des Leistungsschalters fließenden Stromes vorgesehenen Stromwandler zugleich dazu benutzt, das Auslösesystem in Betrieb zu halten und die erwähnte Betätigungseinrichtung zu speisen, wenn die Schaltkontakte geöffnet werden sollen. Dabei kann die Betätigungseinrichtung entweder direkt mit dem Sekundärstrom der Stromwandler beaufschlagt werden oder es kann unter Zwischenschaltung einer Stromversorgungseinrichtung ein Kondensator als Zwischenspeicher aufgeladen werden. Beide Anordnungen unterscheiden sich in spezifischer Weise hinsichtlich ihres Schaltungsaufwandes und der Geschwindigkeit des Ansprechens der Betätigungseinrichtung.

Der Erfindung liegt die Aufgabe zugrunde, einen Niederspannungs-Leistungsschalter mit einer Anordnung zur Gewinnung einer Hilfsenergie der genannten Art zu schaffen, die sich durch ein besonders hohes Maß an Zuverlässigkeit auszeichnet und zugleich einen nur geringen schaltungstechnischen Aufwand erfordert.

Gemäß der Erfindung wird diese Aufgabe dadurch gelöst, daß zur Bereitstellung der Hilfsenergie mit der Antriebsvorrichtung ein als mechanisch-elektrischer Umformer ausgebildeter Generator verbunden und beim Schließen des Schaltkontaktes zwangsläufig betätigbar ist.

Die Hilfsenergie wird somit aus der mechanischen Bewegungsenergie des Leistungsschalters gewonnen. Dies bedeutet jedoch nicht, daß der Leistungsschalter in mechanischer Hinsicht anders ausgelegt werden muß, als dies bisher üblich bzw. erforderlich ist. Vielmehr wird bei der Erfindung von der Tatsache Gebrauch gemacht, daß in dem Leistungsschalter ein nicht unbeträchtlicher Überschuß an mechanischer Antriebsenergie vorhanden ist. Dieser Überschuß ist erforderlich, um auch bei dem größten auftretenden Bewegungswiderstand ein sicheres Einschalten mit nachfolgender Verklinkung der Schaltkontakte in der geschlossenen Stellung zu bewirken. In den bisher bekannten Leistungsschaltern wird die überschüssige Antriebsenergie durch energieverzehrende Puffer und mechanische Sperren aufgefangen, um zu vermeiden, daß wichtige Bauteile des Leistungsschalters infolge ruckartiger Beendigung der Antriebsbewegung beschädigt oder zerstört werden. Nach der Erfindung wird die überschüssige Antriebsenergie wenigstens teilweise in eine elektrische Hilfsenergie zum Betrieb des Auslösesystems umgewandelt und somit nutzbringend verwertet.

Für die Zwecke der Erfindung eignen sich unterschiedliche bekannte Generatoren. Insbesondere kann ein piezoelektrischer Generator vorgesehen sein. Dieser ist insbesondere dann geeignet, wenn die Hilfsenergie entlang einem verhältnismäßig geringen Teil des Antriebsweges der Antriebsvorrichtung gewonnen werden soll.

Eine weitere geeignete Bauform eines Generators ist ein magnetelektrischer Generator. Dieser kann beispielsweise die Gestalt eines Lineargenerators besitzen, der wenigstens entlang einem Teil des Antriebsweges betätigt wird.

Ferner eignen sich für Zwecke der Erfindung auch die bekannten rotierenden Generatoren unterschiedlicher Bauformen.

Mit dem Prinzip der Gewinnung einer Hilfsenergie nach der Erfindung hängt es zusammen, daß die Dauer der Energieerzeugung verhältnismäßig gering ist. Da es erwünscht sein kann, die erzeugte Energie über einen längeren Zeitraum bereitzuhalten, empfiehlt es sich, zwischen den Generator und das Auslösesystem einen Energiespeicher zu schalten.

Die bisher bekannten Auslösesysteme weisen als Betätigungseinrichtung einen Elektromagnet auf. Zur Auslösung des Leistungsschalters wird der Elektromagnet erregt und ein Stößel gegen die Kraft einer Rückstellfeder verschoben. Demgegenüber können nach einer weiteren Ausgestaltung der Erfindung folgende Merkmale vorgesehen sein:
- die Betätgungseinrichtung ist als ein durch die beim Schließen des Schaltkontaktes durch den Generator erzeugte Energie direkt zu speisender piezoelektrischer Aktor ausgebildet,
- die Verklinkungseinrichtung ist derart ausgebildet, daß sie durch Aktivierung des Aktors zur Aufrechterhaltung des geschlossenen Zustandes des Schaltkontaktes betätigbar ist und
- die Schalteinrichtung ist parallel zu dem Aktor als Überbrückungsschalter geschaltet, der zur Rückstellung des Aktors und Freigabe der Verklinkungseinrichtung durch die Auslöseschaltung zu schließen ist.

Bei dieser Ausgestaltung der Anordnung wird von der Eigenschaft der piezoelektrischen Aktoren Gebrauch gemacht, daß zur Aufrechterhaltung ihres aktivierten Zustandes nur eine äußerst geringe Energie benötigt wird. Diese kann in der schon erwähnten Weise aus einem Energiespeicher entnommen werden, der denjenigen Teil der von dem Generator erzeugten Energie aufnimmt, die nach der anfänglichen Aktivierung des piezoelektrischen Aktors verbleibt. Durch den Überbrückungsschalter wird der Aktor deaktiviert und sein mechanischer Ruhezustand wieder hergestellt. Hierdurch wird die Verklinkungseinrichtung gelöst.

Nach einer weiteren Ausgestaltung der Erfindung kann jeder Einfluß des vorgesehenen Generators auf den Bewegungsablauf der Antriebsvorrichtung dadurch ausgeschlossen werden, daß der Generator Bestandteil eines erst gegen Ende einer Schließbewegung des Schaltkontaktes wirksamen Endanschlages ist, der für die Aufnahme einer nach dem Schließen des Schaltkontaktes und dem Wirksamwerden der Verklinkungseinrichtung verbleibenden Restenergie bemessen ist.

Piezoelektrische Generatoren und piezoelektrische Aktoren sind in einer Reihe verschiedener Ausführungen bekannt. Beispielsweise sind ein piezoelektrischer Generator in der DE 34 24 339 A1 und eine piezoelektrische Betätigung eines Schaltkontaktes in der DE 36 29 040 A1 beschrieben.

Die vorstehend erläuterten Schaltungsanordnungen können noch dadurch verbessert werden, daß ein UND-Glied zur Verknüpfung eines von der Auslöseschaltung abgegebenen Signals für das Auftreten eines Kurzschlußstromes und eines Signals des Generators sowie zur Abgabe eines Ausgangssignales beim Auftreten beider Signale in zeitlichem Zusammenhang vorgesehen ist.

Eine mit einem UND-Glied ausgerüstete Schaltungsanordnung ist vorteilhaft verwendbar zur Herbeiführung einer unverzögerten Auslösung des Leistungsschalters mittels des Ausgangssignales des UND-Gliedes, wenn die Einschaltung des Leistungsschalters auf einen bereits bestehenden Kurzschluß erfolgt.

Die Erfindung wird im folgenden anhand der in den Figuren dargestellten Ausführungsbeispiele näher erläutert.

Die Figur 1 zeigt schematisch vereinfacht die Gesamtanordnung eines Leistungsschalters mit einer Antriebsvorrichtung und einer Anordnung zur Gewinnung einer Hilfsenergie.

In der Figur 2 ist gleichfalls schematisch eine erste Ausführungsform dargestellt, bei der zur Lösung einer Verklinkungseinrichtung ein Auslösemagnet vorgesehen ist.

In der Figur 3 ist ein weiteres Ausführungsbeispiel schematisch gezeigt, bei dem ein piezoelektrischer Aktor mit der Verklinkungseinrichtung zusammenwirkt.

Ein als Generator zur Bereitstellung von Hilfsenergie ausgebildeter Endanschlag ist in der Figur 4 veranschaulicht.

In der Figur 1 sind als Bestandteil eines Niederspannungs-Leistungsschalters ein bewegbarer Schaltkontakt 1 und ein hiermit zusammenwirkender ortsfester Schaltkontakt 2 mit anschließenden Stromleitern 3 und 4 als Bestandteil einer Hauptstrombahn gezeigt. Entgegen der vereinfachten Darstellung weisen übliche Leistungsschalter drei oder vier Hauptstrombahnen auf und sind daher mit einer entsprechenden mehrfachen Anordnung der erwähnten Baugruppen versehen. Der bewegbare Schaltkontakt 1 ist gelenkig mit einem schwenkbar gelagerten Kontaktträger 5 verbunden, wobei sich zwischen dem Kontaktträger 5 und dem bewegbaren Schaltkontakt 1 eine Kontaktkraftfeder 6 befindet. Zur Überführung des bewegbaren Schaltkontaktes 1 aus der in der Figur 1 gezeigten geöffneten Stellung in die geschlossene Stellung (Figuren 2 und 3) ist eine als Ganzes mit 7 bezeichnete Antriebsvorrichtung vorgesehen, die einen Federspeicher 10 aufweist. Der Federspeicher 10 ist in seinem gespannten Zustand gezeigt, in welchem er mittels einer Sperrstange 11 gehalten wird. Gezeigt ist ferner ein Freigabemagnet 12, der in bekannter Weise betätigt werden kann.

Bei Freigabe der Sperrstange 11 ist durch den Federspeicher 10 mittels eines strichpunktiert angedeuteten Treibgestänges 13 der bewegbare Schaltkontakt 1 zu betätigen. Dies geschieht über ein Schaltgestänge 15 sowie eine Verklinkungseinrichtung 16, die dafür sorgt, daß der bewegbare Schaltkontakt 1 in seiner geschlossenen Stellung verbleibt, wobei durch die Kontaktkraftfeder 6 auch eine benötigte Kontaktkraft aufrechterhalten wird.

Damit der Leistungsschalter seine Schutzfunktionen ausüben kann, ist an dem Stromleiter 3 der erwähnten Hauptstrombahn ein Stromwandler 17 angebracht, dessen Sekundärwicklung 20 ein Stromsignal bereitstellt, das an eine Auslöseschaltung 21 angelegt wird. Diese enthält in bekannter Weise analog- oder digitalelektronische Schaltungen zur Bewertung des anliegenden Stromsignales anhand vorgegebener Parameter, um im Bedarfsfall eine Betätigungseinrichtung 22 anzusteuern, welche die Verklinkungseinrichtung 16 beaufschlagt.

Die Hilfsenergie zum Betrieb der Auslöseschaltung 21 und der Betätigungseinrichtung 22 wird mittels eines Generators 23 erzeugt, der mit dem Antriebsgestänge 13 verbunden ist. Es kann sich hiermit um einen beliebigen Generator der bereits erwänten Art handeln. Die erzeugte Hilfsenergie wird über eine längern Zeitraum durch Speicherung in einem Kondensator 24 bereitgehalten. Weitere Einzelheiten werden im folgenden anhand der Figuren 2 und 3 erläutert.

In der Figur 2 ist nur die Hauptstrombahn des Leistungsschalters mit dem in seiner geschlossenen Stellung befindlichen bewegbaren Schaltkontakt 1 und die Verklinkungseinrichtung und das Auslösesystem gezeigt. Die Verklinkungseinrichtung 16 ist als Riegelstange mit einer Sperrnase 25 dargestellt, an der ein Riegelstift 26 der durch einen Auslösemagnet 27 entgegen der Wirkung einer Rückstellfeder 30 verschiebbar ist. Als Schalteinrichtung 31 ist ein zu der Auslöseschaltung 21 gehörender Schaltkontakt gezeigt. Gegenüber den bisher bekannten Leistungsschaltern besteht somit der Unterschied, daß der Auslösemagnet 27 nicht aus einem gesonderten Hilfsnetz oder mittels des Stromwandlers 17, sondern mittels der in dem Generator 23 (Figur 1) erzeugten und in einem Kondensator 24 zwischengespeicherten Energie betätigt wird.

In dem weiteren Ausführungsbeispiel gemäß der Figur 3 wird der Riegelstift 26 durch einen piezoelektrischen Aktor 32 im Eingriff mit der Sperrnase 25 der Verklinkungseinrichtung 16 gehalten. Dies geschieht dadurch, daß der Aktor 32 von der in dem Generator 23 erzeugten Energie direkt beaufschlagt wird und damit die in der Figur 3 gezeigte Stellung des Riegelstiftes 26 bewirkt. Anschließend benötigt der Aktor 32 nur eine sehr geringe Energie zur Aufrechterhaltung der gezeigten Position. Die Auslösung des Leistungsschalters geschieht dadurch, daß die in der Auslöseschaltung 21 enthaltene Schalteinrichtung 31 parallel zu dem Aktor 32 liegt und dieser somit beim Schließen der Schalteinrichtung 31 kurzgeschlossen wird. Dies führt zur sofortigen Rückstellung des Aktors 32 und zum Zurückziehen des Riegelstiftes 26 zwecks Freigabe der Verklinkungseinrichtung 16.

Als Beispiel für die Anordnung eines Generators zur Erzeugung der Hilfsenergie zeigt die Figur 4 einen Endanschlag 33, der an einer Wand 34 des Leistungsschalters relativ ortsfest abgestützt ist. Der Endanschlag 33 weist ein Gehäuse 35 auf, in dem sich eine Anordnung von piezoelektrischen Generatoren 36 befindet. Ein Stößel 37 dient zur Einleitung einer Bewegungsenergie in die piezoelektrischen Generatoren 36. Dies geschieht mittels eines schwenkbaren Hebels 40, der Bestandteil des Antriebsgestänges 13 in Figur 1 sein kann. Durch einen Pfeil 41 ist die Überführung des Hebels 40 aus einer Ruhestellung in eine gestrichelt gezeigte Einschaltstellung angedeutet. Offensichtlich ist der Endanschlag 33 gleichermaßen geeignet, eine lineare Bewegung aufzunehmen und eine mechanische Restenergie in eine elektrische Hilfsenergie umzuwandeln.

In der Figur 1 ist gestrichelt ein UND-Glied 42 gezeigt, dem zwei Eingangssignale zuführbar sind. Das eine der Eingangssignale wird von der Auslöseschaltung 21 bereitgestellt, wenn ein Kurzschlußstrom durch die Hauptstrombahn des Leistungsschalters fließt (Stromleiter 3 und 4) und wird dementsprechend im folgenden als Kurzschluß-Meldesignal bezeichnet. Das weitere Eingangssignal des UND-Gliedes 42 wird aus dem Generator 23 für Hilfsenergie entnommen und entsteht somit beim Einschalten des Leistungsschalters. Dieses Eingangssignal wird im folgenden als Einschalt-Meldesignal bezeichnet und ist mit dem Auftreten einer Hilfsenergie am Generator 23 verbunden, stellt aber nicht die Hilfsenergie selbst dar. Damit wird das Einschalt-Meldesignal mittels des Generators 23 praktisch ohne Verringerung der Ausbeute an Energie gewonnen.

Ein beim gemeinsamen Auftreten des Einschalt-Mmeldesignals und des Kurzschluß-Meldesignals von dem UND-Glied 42 ausgegebenes Ausgangssignal wird der Betätigungsseinrichtung 22 zugeführt, um die Verklinkungseinrichtung 16 unverzögert zu lösen.

Durch das UND-Glied 42 wird bei einem Kurzschluß ein unterschiedliches Verhalten des Leistungsschalters ermöglicht, je nachdem, ob der Kurzschluß auftritt, wenn der Leistungsschalter eingeschaltet ist oder ob der Leistungsschalter auf einen bestehenden Kurzschluß eingeschaltet wird. Im zuletzt genannten Fall ist es nämlich vorteilhaft, den Leistungsschalter unverzögert auszulösen, um Schäden am Leistungsschalter selbst und der zugehörigen Schaltanlage bzw. dem zugehörigen Verbraucher möglichst zu begrenzen. Demgegenüber ist es in der Regel erforderlich, die Auslösung zu verzögern, wenn ein Kurzschluß bei eingeschaltetem Leistungsschalter auftritt. Diese Verzögerung, die durch die Auslöseschaltung bewirkt wird, dient dazu, in Anlagen mit mehreren in Reihe liegenden Leistungsschaltern eine erwünschte Selektivität sicherzustellen, damit nur fehlerhafte Netzteile abgeschaltet werden. Die verzögerte Auslösung wird bei der Anordnung nach der Figur 1 wirksam, wenn nur das Kurzschluß-Meldesignal auftritt und daher von dem UND-Glied 42 kein Ausgangssignal ausgegeben wird.

Die beschriebene Verwendung des mechanisch-elektrischen Umformers 23 sowohl zur Gewinnung einer Hilfsenergie zum Betrieb einer Auslöseschaltung als auch zur Abgabe eines Einschalt-Meldesignals für eine unverzögerte Auslösung beim Einschalten auf einen Kurzschluß stellt eine vorteilhafte Kombination dar. Demgegenüber wird nach der älteren DE-Patentanmeldung 198 06 345.8 ein mit der Erschütterung des Leistungsschalters beim Einschalten verknüpftes Spannungssignal ausgewertet. Die Gewinnung eines zur weiteren Verarbeitung geeigneten Einschalt-Meldesignals setzt jedoch einen gewissen und für jede Bauart, Baugröße und Einbauart eines Leistungsschalters individuellen Schaltungsaufwand voraus, da zeitlicher Verlauf, Amplitude und Frequenz einer Spannung, wie sie durch eine Erschütterung beim Einschalten eines Leistungsschalters an einem elektromagnetischen Bauteil auftritt, sehr unterschiedlich sein können.

## Patentansprüche

1. Niederspannungs-Leitungschalter mit einem Auslösesystem und einer Anordnung zur Gewinnung einer Hilfsenergie für den Betrieb des Auslösesystems wobei der Niederspannungs-Leitungschalter eine durch Federkraft betreibbare Antriebsvorrichtung (7) zum Schließen wenigstens eines bewegbaren Schaltkontaktes (1) und eine lösbare Verklinkungseinrichtung (16) zur Aufrechterhaltung des geschlossenen Zustandes des Schaltkontaktes (1) aufweist, und das Auslösesystem eine Auslöseschaltung (21) zur Bewertung eines über den Schaltkontakt (1) fließenden Stromes anhand vorgebebener Parameter und eine durch die Auslöseschaltung (21) aktivierbare Schalteinrichtung (31) zur Freigabe der Verklinkungseinrichtung (16) mittels einer Betätigungseinrichtung (22) zwecks Öffnung des Schaltkontaktes (1) umfaßt,
**dadurch gekennzeichnet , daß**
zur Bereitstellung der Hilfsenergie mit der Antriebsvorrichtung (7) ein als mechanisch-elektrischer Umformer ausgebildeter Generator (23) verbunden und beim Schließen des Schaltkontaktes (1) zwangsläufig betätigbar ist.

2. Niederspannungs-Leitungschalter nach Anspruch 1,
**dadurch gekennzeichnet, daß**
der Generator als piezoelektrischer Generator (36) ausgebildet ist.

3. Niederspannungs-Leitungschalter nach Anspruch 1,
**dadurch gekennzeichnet,daß**
der Generator als magnet-elektrischer Generator ausgebildet ist.

4. Niederspannungs-Leitungschalter nach Anspruch 1,
**dadurch gekennzeichnet, daß**
der Generator als rotierender Generator ausgebildet ist.

5. Niederspannungs-Leitungschalter nach einem der Ansprüche 2 bis 4,
**dadurch gekennzeichnet, daß**
zwischen den Generator und das Auslösesystem ein Energiespeicher (24) geschaltet ist.

6. Niederspannungs-Leitungschalter nach einem der Ansprüche 2 bis 5, **gekennzeichnet durch** folgende Merkmale:
- die Betätigungseinrichtung (22) enthält einen **durch** die beim Schließen des Schaltkontaktes **durch** den Generator erzeugte Energie direkt zu speisenden piezoelektrischen Aktor (32),
- die Verklinkungseinrichtung (16) ist derart ausgebildet, daß sie **durch** Aktivierung des Aktors (32) zur Aufrechterhaltung des geschlossenen Zustandes des Schaltkontaktes (1) betätigbar ist,
- die Schalteinrichtung ist parallel zu dem Aktor (32) als Überbrückungsschalter geschaltet, der zur Rückstellung des Aktors (32) und Freigabe der Verklinkungseinrichtung (16) **durch** die Auslöseschaltung (21) zu schließen ist.

7. Niederspannungs-Leitungschalter nach einem der Ansprüche 2 bis 5,
**dadurch gekennnzeichnet,** daß
der Generator (36) Bestandteil eines erst gegen Ende einer Schließbewegung des Schaltkontaktes (1) wirksamen Endanschlages (33) ist, der für die Aufnahme einer nach dem Schließen des Schaltkontaktes (1) und dem Wirksamwerden der Verklinkungseinrichtung (16) verbleibenden Restenergie bemessen ist.

8. Niederspannungs-Leitungschalter nach einem der vorangehenden Ansprüche,
**dadurch gekennnzeichnet**, daß
ein UND-Glied (42) zur Verknüpfung eines von der Auslöseschaltung (21) abgegebenen Signals für das Auftreten eines Kurzschlußstromes und eines Signals des Generators (23, 36)) sowie zur Abgabe eines Ausgangssignales beim Auftreten beider Signale in zeitlichem Zusammenhang vorgesehen ist.

9. Verwendung des Niederspannungs-Leitungschalter nach Anspruch 8 zur Herbeiführung einer unverzögerten Auslösung des Leistungsschalters mittels des Ausgangssignales des UND-Gliedes (42), wenn die Einschaltung des Leistungsschalters auf einen bereits bestehenden Kurzschluß erfolgt.

## Claims

1. A low-voltage circuit breaker having a trip system and an arrangement for generating auxiliary power for operating the trip system, wherein the low-voltage circuit breaker has an actuating device (7) that can be operated by spring force for closing at least one movable switch contact (1) and a releasable latching device (16) for maintaining the closed state of the switch contact (1), and the trip system comprises a trip circuit (21) for evaluating a current flowing through the switch contact (1) on the basis of a specified parameter and a switching device (31) that can be activated by the trip circuit (21) to release the latching device (16) by means of an actuating device (22) for the purpose of opening the switch contact (1), **characterized in that**, to provide the auxiliary energy, a generator (23) designed as a mechano-electrical rotary converter is connected to the drive device (7) and can be automatically actuated when the switch contact (1) is closed.

2. Low-voltage circuit breaker according to Claim 1, **characterized in that** the generator is designed as a piezoelectric generator (36).

3. Low-voltage circuit breaker according to Claim 1, **characterized in that** the generator is designed as a magnetoelectric generator.

4. Low-voltage circuit breaker according to Claim 1, **characterized in that** the generator is designed as a rotating generator.

5. Low-voltage circuit breaker according to one of Claims 2 to 4, **characterized in that** an energy store is connected between the generator and the trip system.

6. Low-voltage circuit breaker according to one of Claims 2 to 5, **characterized by** the following features:
- the actuating device (22) contains a piezoelectric actuator (32) to be supplied directly by the power generated when the switch contact is closed by the generator,
- the latching device (16) is designed in such a way that it can be actuated by activating the actuator (32) to maintain the closed state of the switch contact (1),
- the switching device is connected in parallel with the actuator (32) as a bypass switch that has to be closed by the trip circuit (21) to reset the actuator (32) and release the latching device (16).

7. Low-voltage circuit breaker according to one of Claims 2 to 5, **characterized in that** the generator (36) is a component of an end stop (33) that is operative only towards the end of a closing movement of the switch contact (1) and that is dimensioned to receive a residual power after the switch contact (1) is closed and the latching device (16) becomes operative.

8. Low-voltage circuit breaker according to one of the preceding claims, **characterized in that** an AND element (42) is provided for combining a signal, delivered by the trip circuit (21), for the occurrence of a short-circuit current and a signal of the generator (23, 36) and also for delivering an output signal if both signals occur in a time relationship.

9. Use of the low-voltage circuit breaker according to Claim 8 to bring about a tripping of the circuit breaker without delay by means of the output signal of the AND element (42) if the circuit breaker is switched on with a short-circuit already in existence.

## Revendications

1. Disjoncteur basse tension comportant un dispositif de déclenchement et un dispositif pour obtenir une énergie auxiliaire pour le fonctionnement du dispositif de déclenchement, le disjoncteur basse tension comportant un dispositif (7) d'entraînement pouvant fonctionner par force élastique pour fermer au moins un contact (1) de commutation mobile et un dispositif (16) d'encliquetage amovible pour maintenir l'état fermé du contact (1) de commutation, et le système de déclenchement comprenant un circuit (21) de déclenchement pour estimer un courant passant dans le contact (1) de commutation à l'aide de paramètres prescrits et un dispositif (31) de commutation pouvant être activé par le circuit (21) de déclenchement pour la libération du dispositif (16) d'encliquetage au moyen d'un dispositif (22) d'actionnement à des fins d'ouverture du contact (1) de commutation, **caractérisé en ce que**, pour la mise à disposition de l'énergie auxiliaire, un générateur (23) réalisé en convertisseur mécanique-électrique est relié au dispositif (7) d'entraînement et peut être actionné de manière forcée lors de la fermeture du contact (1) de commutation.

2. Disjoncteur basse tension suivant la revendication 1, **caractérisé en ce que** le générateur est réalisé en générateur (36) piézo-électrique.

3. Disjoncteur basse tension suivant la revendication 1, **caractérisé en ce que** le générateur est réalisé en générateur magnétoélectrique.

4. Disjoncteur basse tension suivant la revendication 1, **caractérisé en ce que** le générateur est réalisé en générateur tournant.

5. Disjoncteur basse tension suivant l'une des revendications 2 à 4,
**caractérisé en ce qu'**un accumulateur (24) d'énergie est monté entre le générateur et le système de déclenchement.

6. Disjoncteur basse tension suivant l'une des revendications 2 à 5,
**caractérisé par** les dispositions suivantes :
- le dispositif (22) d'actionnement comporte un actuateur (32) piézo-électrique à alimenter directement par l'énergie produite lors de la fermeture du contact de commutation par le générateur,
- le dispositif (16) d'encliquetage est réalisé de manière à pouvoir être actionné par activation de l'actuateur (32) pour maintenir l'état fermé du contact (1) de commutation,
- le dispositif de commutation est monté en parallèle à l'actuateur (32) en commutateur de court-circuit qui est à fermer pour ramener l'actuateur (32) et libérer le dispositif (16) d'encliquetage par le circuit (21) de déclenchement.

7. Disjoncteur basse tension suivant l'une des revendications 2 à 5,
**caractérisé en ce que** le générateur (36) fait partie d'une butée (33) qui n'est active qu'à la fin d'un déplacement de fermeture du contact (1) de commutation et qui est prévue pour la dissipation d'une énergie résiduelle restant après la fermeture du contact (1) de commutation et le passage à l'état actif du dispositif (16) d'encliquetage.

8. Disjoncteur basse tension suivant l'une des revendications précédentes, **caractérisé en ce qu'**un élément (42) ET est prévu pour la combinaison d'un signal fourni par le circuit (21) de déclenchement pour l'apparition d'un courant de court-circuit et d'un signal du générateur (23, 26) ainsi que pour la fourniture d'un signal de sortie en cas d'apparition des deux signaux en connexion dans le temps.

9. Utilisation du disjoncteur basse tension suivant la revendication 8 pour provoquer un déclenchement non retardé du disjoncteur au moyen du signal de sortie de l'élément (42) ET si le branchement du disjoncteur s'effectue sur un court-circuit déjà existant.
